# EUROPÄISCHE PATENTANMELDUNG

(11) **EP 0 529 143 A2**
(43) Veröffentlichungstag der Anmeldung: **03.03.1993**
(21) Anmeldenummer: 91114883.1
(22) Anmeldetag: 30.08.1991
(51) Int. Cl.: H04R 7/12, H04R 1/30, H04R 9/06

(54) **Membran für Lautsprecher oder Mikrofon**

(71) Anmelder: Keller, Filip, D-70347 Stuttgart (DE)
(72) Erfinder: Keller, Filip, D-70347 Stuttgart (DE)

(57) **Zusammenfassung**

Bei einem Lautsprecher oder Mikrofon mit einer zweckmäßigerweise von einer Zentrierspinne (3) und Einspannsicke (5) zentrierten Membran (4), die gegebenenfalls in ihrem Zentrum eine mit einem Polkern und einer Polplatte zusammenwirkende Schwingspule (1) aufweist, wird zur Erzielung einer verzerrungsfreien Schallabstrahlung bzw. Tonaufnahme über einen großen Frequenzbereich vorgeschlagen, daß der Membrankörper (4) alleine oder zusammen mit dem Spulenträger (2) und der Spule (1) als Horn bzw. als Horn nach den Hornformeln I und II ausgebildet ist und eine integrierte hornförmige Einheit bildet, wobei die Spule (1) vorzugsweise aus einem supraleitenden Material und die Membrane (4) vorzugsweise aus einem Material wie Aerogel (SiO₂) mit einer Fortpflanzungsgeschwindigkeit der Schallwellen wie in Luft bestehen.

## Beschreibung

Die Erfindung betrifft einen Lautsprecher oder ein Mikrofon nach den Patentansprüchen 1 und 11 sowie den auf sie bezogenen vorteilhaften Unteransprüchen.

Diese neuartige Anordnung vermeidet die gravierenden Mängel, wie sie beim Stand der Technik auftreten und in der Patentschrift DE 38 31 376 C2 eingehend in Spalten 1 und 2 beschrieben sind, wie sie aber auch durch die Veränderungen der Masse pro Fläche der Membran nicht endgültig behoben werden konnten. In allen diesen Fällen werden hohe, mittlere und tiefe Frequenzen unterschiedlich abgestrahlt, so daß ein inhomogenes Klangbild entsteht.

In Vermeidung der geschilderten Nachteile liegt der vorliegenden Erfindung die Aufgabe zugrunde , einen Lautsprecher oder ein Mikrofon der eingangs genannten Art so zu konstruieren, daß über einen großen Frequenzbereich eine verzerrungsfreie Schallabstrahlung bzw. Tonaufnahme ohne Lautstärkeabfall mit geringem Fertigungsaufwand möglich wird.

Die Lösung dieser Aufgabe erfolgt durch die Lehren der Patentansprüche 1, 9 und 11. Vorteilhafte Weiterbildungen sind in den Unteransprüchen angegeben. Als neuen Lösungsansatz sieht die Erfindung vor, daß die Quer-Fläche der Membran (4) in Abhängigkeit vom Abstand vom Zentrum stetig und/oder sprungweise mit wachsendem Abstand vom Zentrum zunimmt. Hierdurch kann erreicht werden, daß mit einer einzigen Membran der gesamte hörbare Bereich von etwa 20 Hz bis 20 000 Hz Ohne Lautstärkeabfall übertragen werden kann. Durch den rotationsymmetrischen Aufbau wird eine grundlegende Voraussetzung für ein gutes Rundstrahlverhalten bzw. Aufnahmeverhalten bei allen Frequenzen geschaffen. Eine optimale Schallabstrahlung bzw. Aufnahmeeigenschaft wird erreicht, wenn die Querfläche der Membran (4) quadratisch mit dem Abstand von Zentrum zunimmt.

Zur Erzielung einer guten Wiedergabe kann die Schwingspule und der Spulenträger mit einer konstantan Mindestdicke ausgebildet und nur der Membrankörper mit zunehmender Querfläche in Abhängigkeit vom Abstand vom Zentrum ausgebildet sein. Zur Erzielung eines guten Resultates auch bei hoher abgestrahlter Schall-Leistung kann besonders vorteilhaft die Membran aus einem Keilhorn und mindestens einer mit diesem verbundenen zweiten Schicht bestehen. Es kann dann die Querfläche des Membrankörpers nach den Formeln I und II mit dem Abstand vom Zentrum zunehmen, nachzugsweise ab einem bestimmten Mindestabstand.

Durch die zunehmende Querfläche im Membrankörper und die damit verbundene Zunahme des zur Verfügung gestellten Raumes in Abhängigkeit vom Abstand vom Zentrum erfolgt ein der Wellennatur entsprechender Transport durch die Membrane. Die Hornmembrane "flieht" vor der Welle.

Höhere Frequenzen werden bereits in Zentrumnähe abgedämpft, tiefere Frequenzen erst mit zunehmendem Zentrumsabstand. Die Membrane wirkt praktisch als Filter. Tiefe Frequenzen werden von der ganzen Membranfläche abgestrahlt, höhere Frequenzen werden nur noch vom kleineren Membranzentrum abgestrahlt, wobei ein stetiger Übergang vorhanden ist.

Zur optimalen Gestaltung des Membrankörperhorns kann beiderseits jeweils eine Schicht vorgesehen sein, wobei die Zunahme der Querfläche in Abhängigkeit vom Abstand vom Zentrum bei den beiden Schichten unterschiedlich gewählt sein kann.

Eine hervorragende Klangqualität kann dadurch erreicht werden, daß die Schallgeschwindigkeit in dem aus einem Material wie AERogel bestehenden Membrankörper etwa der Schallgeschwindigkeit in der Luft entspricht.

Ein optimales Rundstrahlverhalten bei hervorragendem Wirkungsgrad kann dadurch erreicht werden, daß der Umfang des Membranteils, der eine bestimmte Schallfrequenz abstrahlt, kleiner ist als die Wellenlänge der abgestrahlten Frequenz in Luft, wobei der Membrankörper als Horn und die Membrane vorzugsweise als Horn ausgebildet sind. Damit wird erreicht, daß im zentrumnahen Bereich die hohen Frequenzen, und von der gesamten Membranfläche die tiefen Frequenzen abgestrahlt werden, d.h. nur die in der Nähe der Schwingspule gelegenen Membranbezirke strahlen hohe Frequenzen ab, der weiter außen liegende Rest der Membran wird durch die Dämpfung nicht mehr von ihnen erregt. Mittlere Frequenzen erregen auch weiter außen liegende Membranbereiche. Von einer Grenzfrequenz ab schwingt die gesamte Membranfläche praktisch gleichmäßig als Kolbenschwinger.

Bei einem Lautsprecher mit Kalottenmembran kann diese-zur Optimierung der Schallabstrahlung-mit zunehmendem Abstand von ihrer Schwingspule eine zunehmende Querfläche aufweisen.

Durch die hornförmige Gestaltung des Körpers der Schwingspule, vorzugsweise aus supraleitendem Material gefertigt, bildet sich in ihr ein breitbandiges, nicht frequenzselektives Spektrum von Eigenresonanzen aus.

Durch den Aufbau des Körpers des Schwingspulenträgers (2) und des Membrankörpers (4) als Horn herrscht vor diesen Bauteilen ein frequenzabhängiger maximaler Strahlungswiderstand, welcher auf der Spule"lastet". Dadurch reduziert sich die Amplitude des Wellenursprungs - nämlich des Schallerzeugers und Schallstrahlers Schwingspule - auf das physikalische Minimum bei gleichzeitiger nahezu verlustfreier Energieübertragung an die Körper des Spulenträgers (2) und der Membrane (4) und Energieaufnahme durch diese. Es unterbleiben die normalerweise auftretenden enorm starken Reflexionen des Imaginärteils der Schallenergie in die Schwingspule.

Der Wirkungsgrad ist sehr hoch, weil gegenüber konventionellen Horn-Konstruktionen mit flachen Membrankörpern oder Keilmembranen die Anpassung (Ankoppelung) des Spulenkörpers an die Membrankörpereinheit aus Spule, Spulenträger und Membrankörper mathematisch-physikalisch exakt erfolgt. Auf diese Weise wird das physikalische Schallstrahlungs-Maximum erreicht, weil für alle Frequenzen des Bandpassbereichs der Resonanzfall eintritt und daher annähernd 100 Prozent der Gesamt-Schall-Energie übertragen werden.

Bei den konventionellen Hornlautsprechern wurde zwar an eine möglichst gute Ankoppelung der Luft an die Membrane gedacht, eine möglichst gute Ankoppelung der Spule (1) an die Membrane (4) wurde jedoch vernachlässigt.

Bei der erfindungsgemäßen Anordnung und Ausbildung ergibt sich folgende integrierte Wirkungsweise: Die Luft "lastet" im Horn optimal auf der Membrane, der Membrankörper ist so gestaltet, daß er als Horn optimal auf Spulenträger und Spule "lastet", und die Spule schwingt "in sich" selbst optimal als Horn.

Die Steigerung des Wirkungsgrades durch den hornförmigen Membrankörper und die damit einhergehende Verringerung von linearen und nichtlinearen Verzerrungen entspricht der eines Hornlautsprechers im Verhältnis zu einem konventionellen Lautsprecher.

Zentrierspinne (3) und Sicke (5) unterliegen denselben Naturgesetzen, wonach die Welle in der jeweils doppelten Entfernung vom Ursprung die 4-fache Oberfläche einnehmen will, und sind daher ebenfalls als Horn ausgebildet, das ab dem Bauteilwechsel bzw. Medienwechsel zwischen der Einheit von Spule, Spulenträger, Membrane (1,2,4) und Sicke bzw. Spule, Spulenträger, Membrane (1,2,4) und Spinne mit je F1 beginnt.

Die Steigerung gegenüber dem Patent DE 38 31 376 C2 besteht darin, daß das Horn nach den Formeln I und II definiert ist und ein Optimum darstellt, das auf hohem Niveau für alle Frequenzen gleiche Bedingungen für Schallaufnahme, Weitertransport und Abstrahlung der Schallwellenschafft.

Der Innovationssprung ist im integrierten Zusammenwirken von Hornspule (1), Hornspulenträger (2) und Membrankörperhorn (4) zu sehen, d.h. in den hornförmigen Strukturen von Membrane, Spulenträger und Spule. Diese bilden eine Einheit unterschiedlicher, aufeinander abgestimmter Bauteile und Materialien, welche die Umwandlung elektromagnetischer Signale in akustische - hörbare Schallwellen - bewerkstelligen. Zentrierspinne (3) und Sicke (5) sind flankierende Bauelemente, die diesen elektroakustischen Wirkungsmechanismus unterstützen.

Diese Lautsprecher folgen der akustischen Gesetzmäßigkeit, dem Bestreben aller Wellen, in der jeweils doppelten Entfernung von ihrem Ursprung die vierfache Kugelmantelfläche einzunehmen. Die optimale Bewegungstransformation der Schwinspule erfolgt hierbei, wenn die Schwingspule, der Spulenträger und der Membrankörper als Horn ausgebildet sind und eine Einheit bilden, da das Horn die mathematisch exakte -optimale - Beschreibung des Raumes darstellt, der sich zwischen zwei untereinander in Wechselwirkung stehenden Flächen ( F1 und F2 ) erstreckt.

Dieser Raum zwischen den Flächen F1 und F2 im ursächlichen Zusammenwirken mit diesen ist so gestaltet, daß für alle aufzunahmenden und abzustrahlenden Schallwellen unterschiedlicher Frequenz - eines frei wählbaren Bandpassbereichs - gleiche Bedingungen geschaffen sind.

Da durch die Erfindung für alle Frequenzen gleiche Strahlungswiderstands-Bedingungen hergestellt sind, ist der Frequenzgang des L oder Ms sehr ausgeglichen.

Der Wirkungsgrad des Lautsprechers ist durch seine Luft umschließende Form und die Form seines hornförmigen Membrankörpers so veränderbar, daß mit diesen beiden Faktoren jeder beliebige frequenzabhängige Wirkungsgrad erzielbar ist.

Teilschwingungen der Luft vor der Membrane werden verhindert, indem der Membrankörper so hornförmig gestaltet ist, daß die Luft ausschließlich von einer Membranfläche zum Schwingen angeregt wird, deren Umfang kleiner als die, allenfalls gleich der Wellenlänge dieser Frequenz in Luft ist.

Die Erfindung kann praktisch für alle Arten von Schallstrahlern und Schallaufnehmern, die eine Membrane aufweisen, vorteilhaft eingesetzt werden. Weitere erfindungsgemäße Ausbildungen sind den Unteransprüchen zu entnehmen und werden mit ihren Vorteilen anhand der Zeichnungen in der nachstehenden Beschreibung näher erläutert. Es zeigt
Fig. 1 einen schematisierten Schnitt durch den Membrankörper des Lautsprechers bei einem Öffnungswinkel von ca.180° mit flacher Membranoberfläche und ihrem typischen rotationssymmetrisch ausgebildeten hornförmigen Membrankörper, sowie die die Membrane erregende Schwingspule nebst zylindrischem Spulenträger;
Fig. 2 einen der Fig. 1 entsprechenden Schnitt durch einen hornförmigen Membrankörper eines Lautsprechers mit engerem (kleinerem) Innenwinkel des umschlossenen Luftraums (-volumens);
Fig. 3 einen hornförmigen Membrankörper, welcher als Besonderheit auch den Spulenträger zum Bestandteil des Horn-Membran-Körpers erhebt. Das Horn beginnt hier schon nach der letzten Wicklung der Schwingspule, welche hier mit nur einer Windung dargestellt ist;
Fig. 4 eine der Fig. 3 entsprechende Darstellung einer Lautsprechermembrane, bei der auch die Schwingspule in die erfindungsgemäßen Ausbildungen einbezogen wurde, und das Membrankörper-Horn bereits mit der ersten Wicklung, welche die Ringfläche F1 bildet, beginnt. Eine spezielle Variante sieht für den Spulenkörper einen eigenen Hornwinkel vor, da sich die Fortpflanzungsgeschwindigkeiten der Schallwellen in den verschiedenen Materialien unterscheiden kann. Diese Variante ist ebenso bei Fig. 3, 5, 6, 7, 8, 9, 10, 12 und 13 möglich;
Fig. 5 einen Schnitt durch einen Konushorn-Membrankörper des Lautsprechers mit Sicke (5), Zentrierspinne (3), Polplatte (7), Polkern (6) endsprechend zu Fig. 4;
Fig. 6 einen Schnitt durch einen hornförmigen Membrankörper gemäß Fig. 1, jedoch mit einer direkt am ringförmigen Hals des hornförmigen Membrankörpers angebrachten Schwingspule;
Fig. 7 einen hornförmigen Membrankörper mit Schwingspule als unmittelbarem Bestandteil des Membrankörper-Horns;
Fig. 8 einen Schnitt durch einen hornförmigen Membrankörper mit steilerem Innenwinkel, der definiert steil gestaltet werden kann, z.B. als Luft-Konushorn;
Fig. 9 einen schematisierten Schnitt durch einen Lautsprecher mit Sicke, Spinne, Polplatte und Polkern entsprechend zu Fig. 8;
Fig. 10 einen schematisierten Schnitt durch ein Membrankörper-Horn, welches mit der Spule beginnt und einen Kugelwellen- oder Exponentialhorn-förmigen Luftraum - gegebenenfalls zusammen mit dem Magneten - umschließt;
Fig. 11 einen schematisierten Schnitt durch eine rundumstrahlende Monsterkalotte mit Hornkörpermembrane, welche einem rundumverlaufenden Hornschlitz-Schacht, der einerseits durch die Membrane und andererseits durch die Polplatten oder spezielle Verkleidungsteile des Magneten gebildet wird, Schall strahlt;
Fig. 12 einen schematisierten Schnitt durch ein Membrankörper-Horn für Lautsprecher des Typs Fig. 11 nach Ausführungsbeispiel Fig. 4. Die Ausbildung der Spule und des Membrankörper-Horns nach den Lehren aus Fig. 3 wären ebenfalls erfindungsgemäß;
Fig. 13 einen schematisierten Schnitt durch die Hälften einer Riesenhorn-Kalotte mit einer zum Membrankörper-Horn gehörenden Schwingspule. Erfindungsgemäß wäre auch hier eine Ausbildung von Spulenkörperhorn, Spulenträgerhorn und Membrankörperhorn nach den Lehren des Patents, wie in Fig. 3, Fig. 4 oder Fig. 6 dargestellt und gekennzeichnet;
Fig. 14 einen schematisierten Schnitt durch einen hornförmigen Sickenkörper;
Fig. 15 einen schematisierten Schnitt durch einen hornförmigen Zentrierspinnenkörper;
Fig. 16 einen Schnitt durch eine schematisch dargestellte Spule mit Flachdrahtwindungen innerhalb eines zylindrischen Spulenträgers mit den Polen plus (+) und minus (-), die den Stromzufluß und -abfluß kennzeichnen;
Fig. 17 einen Schnitt durch eine schematisch dargestellte hornförmige Spule mit Flachdrahtwindungen innerhalb eines hornförmigen Spulenträgers mit den Polen minus (-) und plus (+), die den Stromzufluß und -abfluß kennzeichnen;
Fig. 18 eine schematisch dargestellte Spule mit Flachdrahtwindungen auf einem zylindrischen Spulenträger, wobei der Pluspol (+) den Stromzufluß, die Pfeile die Stromrichtung, L2 und L1 die Lötstellen, die den Träger als zusätzliche Windung mit der Spule in Serie schalten, und der Minuspol (-) den Stromabfluß kennzeichnen;
Fig. 19 einen Schnitt durch eine schematisch dargestellte hornförmige Spule mit Flachdrahtwindungen innerhalb eines hornförmigen Spulenträgers, wobei der Minuspol den Stromzufluß, die Pfeile die Stromrichtung, L2 und L1 die Lötstellen, die den Träger als zusätzliche Windung mit der Spule in Serie schalten, und der Pluspol (+) den Stromabfluß kennzeichnen;
Fig. 20 einen schematisierten Schnitt durch Spule, Spulenträger, Membrane und einen keilhornförmigen Sickenkörper, der mit einer flachen Membrane verbunden (verklebt) ist, wobei F2 die Querfläche am Außenrand und die Hilfslinie Hil die Länge L max bezeichnen;
Fig. 21 einen schematisierten Schnitt durch Spule, Spulenträger und hornförmigen Membrankörper, der mit dem hornförmigen Sickenkörper integriert ist, wobei F1 die Querfläche innen am abgeschrägten Spulenträger, F2 die Querfläche außen und Hil die Länge L max bezeichnen;
Fig. 22 einen schematisierten Schnitt wie Fig. 21 mit dem Unterschied einer abgewinkelten Membrane, so daß die Querfläche F1 waagrecht auf dem Spulenträger liegt;
Fig. 23 einen schematisierten Schnitt durch Spule, Spulenträger und abgewinkelte Membrane, die eine integrierte hornförmige Einheit - Hornkorpus genannt - bilden und durch einen hornförmigen Sickenkörper ergänzt sind, wobei die Querfläche F1 am Anfang der Schwingspule liegt;
Fig. 24 einen schematisierten Schnitt durch die integrierte hornförmige Einheit wie in Fig. 23 mit dem Unterschied, daß die Membran nicht abgewinkelt ist;
Fig. 25 einen schematisierten Schnitt durch eine integrierte hornförmige Einheit, die einen Kugelwellen- oder Exponentialhorn-förmigen Luftraum umschließt und durch einen hornförmigen Sickenkörper ergänzt ist.

## Patentansprüche

1. Lautsprecher oder Mikrofon mit einer, zweckmäßigerweise von einer Einspannsicke zentrierten, Membran, die ggfs. aus einer Trägerschicht und mindestens einer von dieser getragenen Zusatzschicht besteht und in ihrem Zentrum eine mit einem Polkern und einer Polplatte zusammenwirkende Schwingspule aufweist, wobei die Masse pro Fläche der Membran mit wachsendem Abstand vom Zentrum stetig, progressiv oder degressiv zunimmt,
**dadurch gekennzeichnet,**
daß der Körper der Membran (4) als Horn ausgebildet ist.

2. Lautsprecher oder Mikrofon nach Anspruch 1 ,
**dadurch gekennzeichnet,**
daß der Körper der Membran (4) als Horn ausgebildet ist nach der
l max die Länge des Körpers der Membrane (4) von deren Innenrand zum Außenrand,
F1 die Querfläche des Körpers der Membran (4) an deren Innenrand, die identisch ist mit der Ringfläche des Schwingspulenträgers,
F2 die Querfläche des Körpers der Membrane (4) an deren Außenrand,
fgr die Grenzfrequenz,
c die Schallgeschwindigkeit in der Materie der Membrane (4), ausgedrückt in der Fortpflanzunsgeschwindigkeit einer Längswelle
sind, oder nach der

3. Lautsprecher oder Mikrofon nach den Ansprüchen 1 und 2 ,
**dadurch gekennzeichnet,**
daß Trägerschicht und Zusatzschicht(en) aus einem einheitlichen Material bestehen und deren Körper als Horn nach den Formeln I und II ausgebildet sind.

4. Lautsprecher oder Mikrofon nach den Ansprüchen 1 bis 3 ,
**dadurch gekennzeichnet,**
daß die Membran (4) innerhalb der Schwingspulen-Befestigungsstelle eine konstante Mindestdicke aufweist, und daß Dicke und Biegesteifigkeit des hornförmigen Körpers der Membran (4) mit dem Abstand von der Spulenachse oder dem Schwingspulenträger bis zum Außenrand der Membran (4) zunehmen, und deren Dicke auch sprungweise zunimmt.

5. Lautsprecher oder Mikrofon nach den Ansprüchen 1 bis 4 ,
**dadurch gekennzeichnet,**
daß der Körper der Zentrierspinne (3) als Horn, sowie als Horn nach den Formeln I und II ausgebildet ist.

6. Lautsprecher oder Mikrofon nach den Ansprüchen 1 bis 5 ,
**dadurch gekennzeichnet,**
daß der Körper der Sicke (5) als Horn, sowie als Horn nach den Formeln I und II ausgebildet ist und mit der Membran (4) verbunden oder integriert sein kann.

7. Lautsprecher oder Mikrofon nach den Ansprüchen 1 bis 6 ,
**dadurch gekennzeichnet,**
daß der Körper des Spulenträgers sowie der Spulenträger (2) als Horn, sowie als Horn nach den Formeln I und II ausgebildet sind, und Spulenträger (2) und Schwingspule (1) vorzugsweise in Serie bzw. parallel geschaltet werden.

8. Lautsprecher oder Mikrofon nach den Ansprüchen 1 bis 7 ,
**dadurch gekennzeichnet,**
daß der Körper der Spule sowie die Spule (1) als Horn, sowie als Horn nach den Formeln I und II ausgebildet sind, und Spule (1) und Träger (2) vorzugsweise aus supraleitendem Material bestehen.

9. Lautsprecher oder Mikrofon nach den Ansprüchen 1 bis 8 ,
**dadurch gekennzeichnet,**
daß Schwingspule (1), Spulenträger (2) und Membrane (4) zusammen eine Hornkorpus genannte integrierte Einheit bilden, die als Horn oder als Horn nach den Formeln I und II ausgebildet ist und einen trichterförmigen Hornschacht aus Luft nach den Formeln I und II bildet und umschließt.

10. Lautsprecher oder Mikrofon nach den Ansprüchen 1 bis 8 ,
**dadurch gekennzeichnet,**
daß der Hornkorpus des Lautsprechers - bestehend aus den Teilen (1), (2), (4) - zusammen mit einer gegenüberliegenden Polplatte und / oder einer Verkleidung des Magneten einen rundum verlaufenden Horntrichterschacht aus Luft nach den Formeln I und II bildet und als Horn oder als Horn nach den Formeln I und II ausgebildet ist.

11. Lautsprecher oder Mikrofon mit einer, zweckmäßigerweise von einer Einspannsicke zentrierten kalottenförmigen Membran, die ggfs. aus einer Trägerschicht und mindestens einer von dieser getragenen Zusatzschicht besteht und in ihrem Zentrum eine mit einem Polkern und einer Polplatte zusammenwirkende Schwingspule aufweist, wobei die Masse pro Fläche der Membran mit wachsendem Abstand vom Zentrum stetig, progressiv oder degressiv zunimmt,
**dadurch gekennzeichnet,**
daß der Hornkorpus des Lautsprechers, bestehend aus den Teilen (1), (2), (4) zusammen mit einer ihr gegenüberliegenden Polplatte und / oder einer Verkleidung des Magneten einen rundherum verlaufenden Horntrichterschacht nach den Formeln I und II bildet und als Horn oder als Horn nach den Formeln I und II ausgebildet ist.

12. Lautsprecher oder Mikrofon nach den Ansprüchen 1 bis 11 ,
**dadurch gekennzeichnet,**
daß die nach den Formeln I und II berechnete und ausgebildete Hornkorpusmembran (4) aus einem Material gefertigt ist, das die Schallfortpflanzungsgeschwindigkeit von Luft ( c = 330 bis 345 m/s ) aufweist.

13. Lautsprecher oder Mikrofon nach den Ansprüchen 1 bis 12 ,
**dadurch gekennzeichnet,**
daß die Membrane aus Aerogel ( SiO₂ ) 1 US und / oder Aerogel ( SiO₂ ) 2 Schweden hergestellt ist.
